# EUROPÄISCHE PATENTSCHRIFT

(11) **EP 1 351 873 B1**
(45) Veröffentlichungstag und Bekanntmachung des Hinweises auf die Patenterteilung: **12.04.2006**
(21) Anmeldenummer: 01975943.0
(22) Anmeldetag: 24.10.2001
(51) Int. Cl.: B65H 5/30, B65H 39/02

(54) **VORRICHTUNG ZUM VERARBEITEN VON DRUCKEREIPRODUKTEN**
DEVICE FOR PROCESSING PRINTING PRODUCTS
PROCEDE DE TRAITEMENT DE PRODUITS D'IMPRIMERIE

(30) Priorität: 19.01.2001 CH 84012001
(43) Veröffentlichungstag der Anmeldung: 15.10.2003
(73) Patentinhaber: Ferag AG, 8340 Hinwil (CH)
(72) Erfinder: LEU, Willy, CH-8330 Pfäffikon (CH); MÜLLER, Erwin, CH-8635 Dürnten (CH)
(74) Vertreter: Schaad, Balass, Menzl & Partner AG
(86) Internationale Anmeldenummer: PCT/CH2001/000631
(87) Internationale Veröffentlichungsnummer: WO 2002/057164

(56) Entgegenhaltungen:
- EP-A- 1 020 385
- DE-A- 3 316 740
- US-A- 4 605 213
- US-A- 5 052 666
- US-A- 5 094 438
- US-A- 5 104 108
- US-A- 5 425 837
- US-A- 5 765 823

## Beschreibung

Die vorliegende Erfindung betrifft eine Vorrichtung zum Verarbeiten von Druckereiprodukten, gemäss dem Oberbegriff des Patentanspruchs 1.

Eine Vorrichtung dieser Art ist aus der US 5,765,823 A bekannt. Sie weist eine Mehrzahl an einem in Umlaufrichtung angetriebenen Zugorgan im Abstand hintereinander angeordnete Aufnahmeelemente auf. Diese sind bezüglich der Umlaufrichtung in einem spitzen Winkel angeordnet und weisen ein Stützelement und ein Bodenelement zum seitlichen bzw. von unten Abstützen sowie eine sattelförmige Auflage zum rittlingsweisen Aufnehmen von Druckereiprodukten auf. Mehrere Zuführstationen geben an Abgabestellen an jedes jeweils daran vorbeibewegte Aufnahmeelement ein Druckereiprodukt ab. Eine der Zuführstationen kann eine Öffnungseinrichtung zum Öffnen und rittlingsweisen Ablegen von gefalteten Druckereiprodukten aufweisen. Weiter können eine oder mehrere Wegführstationen vorhanden sein.

Eine weitere Vorrichtung ist aus der DE-A-33 16 740 bekannt. Sie weist eine kreisförmige Anordnung von Stationen, und eine Drehbühne mit einer Vielzahl von an den Stationen vorbeibewegbaren Aufnahmeelementen auf. Die Gesamtheit der Stationen umfasst, in Drehrichtung der Drehbühne gesehen, zwei einander diametral gegenüberliegende Gruppen von zwei benachbarten Umschlagblatt-Zuführstationen, je eine einzelne Öffnungsstation für das zumindest teilweise Auseinanderfalten der in die Aufnahmeelemente eingeführten Umschlagblätter, je eine Gruppe von vier Einlageblatt-Zuführstationen und je eine einzelne Wegführstation für die Übernahme und den Abtransport der zu einer Zeitung zusammengetragenen Druckereiprodukte.

Diese bekannte Vorrichtung ist auf vier Arten betreibbar. Bei einer schnellen Rotationsgeschwindigkeit der Drehbühne bedienen die Zuführstationen nur jedes zweite an ihnen vorbeibewegte Aufnahmeelement, wobei entweder - falls beide Wegführstationen aktiv sind - Zeitungen mit einem Umschlagblatt und zwei Einlageblättern, oder - falls eine der Entnahmestationen inaktiv ist - Zeitungen mit einem Umschlagblatt und fünf Einlageblättern produziert werden können. Bei der tieferen Rotationsgeschwindigkeit der Drehbühne werden sämtliche an einer Zuführstation vorbeibewegten Aufnahmeelemente bedient. Sind beide Wegführstationen aktiv, werden Zeitungen mit einem Umschlagblatt und fünf Einlageblättern produziert, ist jedoch nur eine Entnahmestation aktiv können Zeitungen mit einem Umschlagblatt und zehn Einlageblättern produziert werden.

In den zwei Betriebsarten, in welchen jeweils beide Wegführstationen aktiv sind, werden auf beiden Hälften der Vorrichtung gleiche Zeitungen, jedoch mit doppelter Kapazität, aber kleinerer Anzahl Einlageblättern produziert im Vergleich zu den Betriebsarten mit nur einer aktivierten Wegführstation. Weiter ist es mit der bekannten Vorrichtung nur möglich, in jedes Aufnahmeelement jeweils ein gefaltetes Druckereiprodukt mit dem Falz voraus einzuführen, dieses in der Öffnungsstation zu öffnen und nachfolgend in das geöffnete Druckereiprodukt eine bestimmte Anzahl weitere Druckereiprodukte nebeneinander einzuführen. Das Sortiment der mit dieser Vorrichtung herstellbaren Endprodukte ist sehr beschränkt.

Es ist eine Aufgabe der vorliegenden Erfindung, eine gattungsgemässe Vorrichtung zu schaffen, welche die Herstellung einer grossen Palette unterschiedlicher Endprodukte ermöglicht.

Diese Aufgabe wird mit einer gattungsgemässen Vorrichtung gelöst, die die Merkmale im Kennzeichen des Anspruchs 1 aufweist.

Jedes der Aufnahmefächer weist zusätzlich zu einem Stützelement und einem Bodenelement auch eine sattelförmige Auflage auf. Mindestens einer der Zuführstationen ist eine ein- und ausschaltbare Öffnungseinrichtung zum wahlweisen Öffnen von den Aufnahmeelementen zuzuführenden gefalteten Druckereiprodukten zugeordnet. Es lassen sich somit mit der erfindungsgemässen Vorrichtung nicht nur Druckereiprodukte in die Aufnahmefächer einführen, so dass sie seitlich nebeneinander zur Anlage gelangen, sondern es lassen sich auch im selben Produktionsprozess gefaltete Druckereiprodukte rittlings auf die Auflagen ablegen. Da die ein- und ausschaltbare Öffnungseinrichtung der Zuführstation zugeordnet ist, lassen sich, im Falle dass beide Wegführstationen aktiv sind, auf den beiden Produktionsstrassen der Vorrichtung unterschiedliche Endprodukte gleichzeitig herstellen. Je mehr Zuführstationen mit ein- und ausschaltbaren Öffnungseinrichtungen ausgestattet sind, umso flexibler kann produziert werden. Im Idealfall ist jeder Zuführstation eine Öffnungseinrichtung zugeordnet.

In bevorzugter Weise führen die Zuführstationen alle gefalteten Druckereiprodukte mit in Zuführrichtung nachlaufender Falzkante den Aufnahmeelementen zu. Mit einheitlicher Zulieferung der gefalteten Druckereiprodukte können diese bei ausgeschalteter Öffnungseinrichtung in die Aufnahmeelemente eingeführt werden, so dass sie am Bodenelement und am Stützelement bzw. einem bereits früher eingeführten Druckereiprodukt zur Anlage gelangen oder sie können bei eingeschalteter Öffnungseinrichtung geöffnet und rittlingsweise auf die Auflagen abgelegt werden.

Bei einer besonders bevorzugten Ausbildungsform der erfindungsgemässen Vorrichtung ist jedem Aufnahmeelement zumindest bei der Zuführstation ein Abweiseelement zugeordnet, das ein dem Aufnahmeelement zugeführtes Druckereiprodukt derart abzulenken imstande ist, dass wenigstens ein Teil des zugeführten Druckereiprodukts auf der dem Stützelement abgewandten Seite bereits aufgenommener Druckereiprodukte positioniert wird. Dadurch ist auf einfache Art und Weise verhindert, dass Druckereiprodukte beim Zuführen mit bereits den Aufnahmeelementen zugeführten Druckereiprodukten in Konflikt geraten und Druckereiprodukte verletzt werden.

In einer weiteren besonders bevorzugten Ausbildungsform der erfindungsgemässen Vorrichtung ist das Abweiseelement linear in einer im wesentlichen parallel zur Auflage verlaufenden Richtung aus dem Bereich der zugeführten Druckereiprodukte verschiebbar oder sind die Druckereiprodukte ab dem Abweiseelement verschiebbar. Dadurch lassen sich weitere Druckereiprodukte in die Aufnahmeelemente neben auf die, Auflage abgelegte Druckereiprodukte einführen und dann weitere gefaltete Druckereiprodukte auf die Auflage ablegen.

Weitere bevorzugte Ausbildungsformen der erfindungsgemässen Vorrichtung sind in den weiteren abhängigen Patentansprüchen angegeben.

Die Erfindung wird anhand in der Zeichnung dargestellten Ausführungsformen näher beschrieben. Es zeigen rein schematisch:
- Fig. 1: in Draufsicht eine erfindungsgemässe Vorrichtung mit zwei Gruppen von je fünf Zuführstationen und zwei zwischen den beiden Gruppen angeordneten Wegführstationen, wobei diese wahlweise ein- oder ausschaltbar sind;
- Fig. 2: in perspektivischer Darstellung einen Teil einer Zuführstation mit zum Erfassen der Druckereiprodukte bestimmten Klammerelementen und Öffnungselementen, die dazu bestimmt sind, die von den Klammerelementen erfassten Druckereiprodukte zu öffnen;
- Fig. 3: in gleicher Darstellung wie Fig. 2 der dort gezeigte Teil der Zuführstation, jedoch mit ausgeschalteter Öffnungseinrichtung;
- Fig. 4: in Ansicht eine erste Ausbildungsform eines Aufnahmeelements und eine Klammer einer Zuführstation;
- Fig. 5: in Seitenansicht drei Aufnahmeelemente gemäss Fig. 4 in unterschiedlichen Phasen des Zuführens von Druckereiprodukten;
- Fig. 6: in Draufsicht eine Anzahl Auflageelemente bei einer Zuführstation und einen dieser zugeordneten Rundlauf mit Abweiseelementen;
- Fig. 7: in Richtung des Pfeiles VII der Fig. 6 die Ansicht eines Aufnahmeelements und des Rundlaufs mit Abweiseelementen;
- Fig. 8: in Richtung des Pfeiles VIII der Fig. 7 eine Seitenansicht der in der Fig. 6 gezeigten Vorrichtung;
- Fig. 9: in Ansicht eine weitere Ausbildungsform eines Aufnahmeelements mit einem daran fest angeordneten Abweiseelement;
- Fig. 10: das in der Fig. 9 gezeigte Aufnahmeelement in Seitenansicht;
- Fig. 11: in Ansicht eine weitere Ausbildungsform eines Aufnahmeelements mit einem daran verschiebbar angeordneten Abweiseelement;
- Fig. 12: in Seitenansicht das in der Fig. 11 gezeigte Aufnahmeelement;
- Fig. 13: in Ansicht eine weitere Ausbildungsform des Aufnahmeelements mit einem daran verschiebbar angeordneten Abweiseelement und einer schwenkbaren Auflage;
- Fig. 14: in Seitenansicht das in der Fig. 13 gezeigte Aufnahmeelement;
- Fig. 15: ein Aufnahmeelement mit einem beweglichen Anschlagelement, im Bereich einer Wegführstation bei der Übergabe der Druckereiprodukte an einen Wegförderer mit Wegförderelementen, die ähnlich ausgebildet sind wie die Aufnahmeelemente;
- Fig. 16: ein Aufnahmeelement in einer Wegführstation, wobei der Wegförderer Klammern für den Wegtransport der Druckereiprodukte aufweist; und
- Fig. 17: ein Aufnahmeelement im Bereich einer Wegführstation, wobei das Aufnahmeelement zum Übergeben der Druckereiprodukte an ein Wegförderelement des Wegförderers geschwenkt wird.

Die in der Fig. 1 gezeigte Vorrichtung weist eine Verarbeitungsfördereinrichtung 10 mit einer Umlaufbahn 12 auf. Diese kann an sich beliebig geformt sein, ist im vorliegenden Fall jedoch als Rundlauf mit zwei geradlinigen parallelen Abschnitten 14, 14' und zwei diese miteinander verbindende halbkreisförmigen Abschnitten 16, 16' ausgebildet. Eine Vielzahl hintereinander angeordneter Aufnahmeelemente 18, die weiter unten näher beschrieben sind, sind entlang der Umlaufbahn 12 in Umlaufrichtung U kontinuierlich angetrieben. Es sei vorerst erwähnt, dass jedes Aufnahmeelement 18 ein Stütztelement 20 und ein Bodenelement 22, die dazu imstande sind, dem Aufnahmeelement 18 zugeführte Druckereprodukte 24 seitlich bzw, von unten abzustützen, sowie eine sattelförmige Auflage 26, die gefaltete Druckereiprodukte 24 rittlings aufzunehmen imstande ist, aufweist.

Die Aufnahmeelemente 18 können in vorbestimmtem Abstand an einer umlaufend angetriebenen allgemein bekannten Förderkette befestigt sein. Es ist jedoch auch möglich, dass jedes Aufnahmeelement 18 an einem individuellen, beispielsweise schienengeführten Schlitten oder Wagen angeordnet ist, der mindestens abschnittsweise in bekannter Art und Weise in Umlaufrichtung U angetrieben ist.

In jedem der beiden geraden Abschnitte 14, 14' der Umlaufbahn 12 sind fünf Zuführstationen 28 in Umlaufrichtung U gesehen hintereinander angeordnet. Im gezeigten Beispiel sind diese identisch ausgebildet. Es ist jedoch angedeutet, dass die Belieferungseinrichtungen 5 unterschiedlich sein können. Diese können beispielsweise eine Abwickeleinrichtung aufweisen, welche in Schuppenformation zu einem Speicherwickel aufgewickelte Druckereiprodukte 24 abwickelt und der betreffenden Zuführstation 28 zuführt. Die Zuführstation 28 kann jedoch auch, wie gezeigt, einen Anleger 30 aufweisen, der von einem Stapel Druckereiprodukte 24 abzieht und in Schuppenformation an die Zuführstation 28 liefert.

Zuführstationen 28 der gezeigten Art und entsprechende Verfahren zum Zuführen von Druckereiprodukten 24 sind in den Druckschriften WO 01/64565, WO 01/64560 und WO 01/64561 offenbart. Jede der Zuführstationen 28 weist eine Anzahl Klammern 32 auf, die an einer um ihre Drehachse 34' drehend angetriebenen glockenartig geformten Tragscheibe 34 entlang dem Umfang gleichmässig verteilt angeordnet sind. Die Tragscheiben 34 und deren Lager und Antriebsanordnung 36 befinden sich oberhalb der Verarbeitungsfördereinrichtung 10 und bezüglich der Umlaufbahn 12 radial innen. Die Drehrichtung und Drehgeschwindigkeit der Tragscheiben 34 sowie die Anordnung der Klammern 32 an diesen sind derart gewählt, dass mit jedem an der Zuführstation 28 vorbeibewegten Aufnahmeelement 18 eine Klammer 32 zusammentrifft, welche dann wenigstens annähernd gleiche Geschwindigkeit und gleiche Umlaufrichtung wie das betreffende Aufnahmeelement 18 aufweist. Die Drehrichtung der Tragscheiben 34 ist mit D angedeutet.

Weiter weist jede der Zuführstationen 28 einen Zuführförderer 38 auf, der dazu bestimmt ist, in Richtung Z' in Schuppenformation S angeordnete Druckereiprodukte 24 den Klammern 32 zuzuführen. Es ist auch möglich, dass die Druckereiprodukte 24 einzelweise zugeführt werden.

Wie dies den Fig. 2 und 3 entnommen werden kann, weist der Zuführförderer 38 ein gegenüber der Vertikalen geneigtes Wandelement 40 und ein davon abstehendes Bodensegment 42 auf. In Schuppenformation S angeordnete Druckereiprodukte 24 werden mit ihrem Falz 44 auf dem Bodensegment 42 und mit einer Flachseite am Wandelement 40 anliegend in Richtung Z' kontinuierlich derart gefördert, dass jede der in Drehrichtung D am stromabwärts liegenden Ende des Wandelements 40 vorbeigeführte Klammer 32 ein Druckereiprodukt 24 an der in Richtung Z' gesehen vorauslaufenden Seitenkante 46 her gesehen, erfassen und in Drehrichtung D wegfördern kann. Zu diesem Zweck weist jede der Klammern 32 zwei Klammerzungen 32' auf, die zum Erfassen eines Druckereiproduktes 24 vorerst in geöffnetem Zustand und wie mit dem Pfeil Z" angedeutet, entgegen der Richtung Z' derart bewegt werden, dass sie mit Abstand beidseitig des Druckereiproduktes 24 zu liegen kommen. Dann werden die Klammerzungen 32' in Schliessstellung aufeinander zu bewegt - siehe Pfeile C - wobei das Druckereiprodukt 24 bei der Seitenkante 46 und in einem Abstand zur dem Falz 44 gegenüberliegenden offenen Kante 48, der sogenannten Blume, gehalten wird. Offen bedeutet in diesem Zusammenhang, dass die einzelnen Blätter des Druckereiprodukts 24 entlang der offenen Kante 48 nicht miteinander verbunden sind, sondern dass sie voneinander abgehoben werden können. Im Betrieb ist es möglich, gezielt bestimmte Klammern 32 nicht mit einem Druckereiprodukt zu versehen.

Weiter weist jede Zuführstation 28 eine ein- und ausschaltbare Öffnungseinrichtung 50 auf, von welcher der besseren Übersichtlichkeit halber nur die schwertartig ausgebildeten Öffnungselemente 52 gezeigt sind. Diese werden entlang einer Bewegungsbahn 54 ebenfalls in Drehrichtung D angetrieben und sind derart angeordnet, dass jeder der Klammern 32, die sich in Drehrichtung D gesehen zwischen dem Zuförderer 38 und dem Verarbeitungsförderer 10 befinden, ein Öffnungselement 52 zugeordnet ist. In ihrer Ruhelage befinden sich die Öffnungselemente 52 bezüglich der Drehachse 34' gesehen in radialer Richtung ausserhalb der Klammern 32 und der durch diese gehaltenen Druckereiprodukte 34. Ist ein von einer Klammer 32 gehaltenes Druckereiprodukt 24 zu öffnen, wird das Öffnungselement 52, wie mit dem Pfeil O angedeutet, in radialer Richtung auf die Drehachse 34' zu bewegt, wodurch das Öffnungselement 52 in die offene Kante 48 des Druckereiprodukts 24 einsticht und so dieses öffnet und offenhält, derart, dass es in Zuführrichtung Z rittlingsweise auf die sattelförmige Auflage 26 des betreffenden Auflageelements 18 abgelegt werden kann. Das Öffnen von Druckereiprodukten 24 ist in der Fig. 2 gezeigt. In der Fig. 3 ist die Öffnungseinrichtung 50 ausgeschaltet, was bedeutet, dass die Öffnungselemente 52 nicht in die Druckereiprodukte 24 einstechen. In dieser Betriebsart ist es selbstverständlich denkbar, die Öffnungselemente 52 nicht in Drehrichtung D anzutreiben.

Der Vollständigkeit halber sei erwähnt, dass auch Einzelblätter oder mehrere stapelförmig angeordnete Blätter zugeführt werden können. In diesem Fall bleibt die Öffnungseinrichtung 50 inaktiv.

Die in der Fig. 1 gezeigte Vorrichtung weist weiter zwei Wegführstationen 56, 56' auf, die im Bereich der halbkreisförmigen Abschnitte 16 bzw. 16' der Umlaufbahn 12 angeordnet sind. Die beiden Wegführstationen 56, 56' sind wahlweise ein- und ausschaltbar, wobei jeweils mindestens eine aktiv ist. Die Wegführstation 56 ist in zwei unterschiedlichen Ausführungsformen dargestellt. Jede der Ausführungsformen weist einen Wegführförderer 58 mit hintereinander angeordneten, in einer Wegförderrichtung W und entlang einem in sich geschlossenen nierenförmigen Wegförderbahn 60 bewegten Wegförderelementen 62 auf. Diese sind derart angetrieben, dass in einem Übernahmebereich 64 mit jedem Aufnahmeelement 18 ein Wegförderelement 62 zusammentrifft und in gleicher Richtung und mit diesem fluchtend durch den Übernahmebereich 64 hindurchbewegt wird. Wie mit dem Pfeil T angedeutet, werden bei aktivierter Wegführstation 56 im Übernahmebereich 64 die Druckereiprodukte von den Aufnahmeelementen 18 zu den Wegförderelementen 62 transferiert, die dann dazu bestimmt sind, bei der kleineren der beiden gezeigten Ausführungsformen die Druckereiprodukte 24 wegzufördern. Bei der grösseren der beiden gezeigten Ausführungsformen der Wegführstation 56 werden die Wegförderelemente 62 durch einen Übergabebereich 66 hindurch gefördert, in welchem, wie mit dem Pfeil T' angedeutet, Druckereiprodukte 24 von den Wegförderelementen 62 wieder zurück in die Aufnahmeelemente 18 transferiert werden können. In diesem Fall ist der Wegführstation 56 eine nicht gezeigte Bearbeitungseinrichtung zugeordnet, die dazu bestimmt ist, zwischen dem Übernahmebereich 64 und dem Übergabebereich 66 die den Wegförderelementen 62 zugeführten Druckereiprodukte 24 zu bearbeiten, beispielsweise diese zu Heften, zu Klebebinden, eine Beilage einzukleben oder dergleichen. Selbstverständlich ist es auch denkbar, diese Ausbildungsform dazu zu verwenden, die Druckereiprodukte 24 von der Verarbeitungsfördereinrichtung 10 wegzufördern.

Bei der Wegführstation 56' sind die Wegförderelemente 62 entlang einer kreisförmigen Wegförderbahn 60 angetrieben. Ist die Wegführstation 56' aktiviert, werden im Übernahmebereich 64' die Druckereiprodukte 24, wie mit dem Pfeil T angedeutet, von den Aufnahmeelementen 18 zu den Wegförderelementen 62 transferiert. Auch hier ist es möglich, in Wegführrichtung W gesehen stromabwärts des Übernahmebereichs 64 die den Wegförderelementen 62 zugeführten Druckereiprodukte 24 zu bearbeiten.

Die in der Fig. 1 gezeigte Vorrichtung ist bezüglich ihrer Einsatzmöglichkeiten äusserst flexibel und entsprechend gross ist die Vielfalt der damit herstellbaren Fertig- oder Zwischenprodukte aus den einzelnen Druckereiprodukten 24. Im folgenden werden dementsprechend jedoch nur einige der möglichen Betriebsarten erwähnt.

In einer ersten Betriebsart können die beiden Gruppen von Zuführstationen 28 in Serie betrieben werden. In diesem Fall beliefert jede der Verarbeitungsstationen 28 oder ein Teil von ihnen die an ihnen vorbeibewegten Aufnahmeelemente 18 mit je einem der betreffenden Druckereiprodukte 24. Sind die Öffnungseinrichtungen 50 ausgeschaltet, werden alle von den aktiven Zuführstationen 88 angelieferten Druckereiprodukte 24 in die Aufnahmeelemente 18 eingeführt und kommen dort stapelartig nebeneinander zur Anlage, wobei sie mit der offenen Kante 48 vom Bodenelement 22 abgestützt sind und das erste zugeführte Druckereiprodukt 24 flächig am Stützelement 20 anliegt. In diesem Fall ist selbstverständlich nur eine der Wegführstationen 56, 56' aktiviert. Es ist jedoch auch denkbar, dass eine, mehrere oder alle Öffnungseinrichtungen 50 der sich in Betrieb befindlichen Zuführstationen 28 aktiviert sind. In diesem Fall werden die betreffenden Druckereiprodukte 24 geöffnet und rittlingsweise auf die Auflagen der an den betreffenden Zuführstationen 28 vorbeibewegten Aufnahmeelemente 18 abgelegt. Sind vorgängig nicht geöffnete Druckereiprodukte 24 in die Aufnahmeelemente 18 eingeführt worden, werden diese von den später zugeführten geöffneten Druckereiprodukten 24 umfasst, wodurch ein sogenanntes "Einstecken von innen nach aussen" ermöglicht ist. Sind alle Öffnungseinrichtungen 50 der aktivierten Zuführstationen 28 eingeschaltet und werden dadurch sämtliche Druckereiprodukte 24 rittlingsweise auf die Auflagen 26 abgelegt, spricht man von "Sammeln".

In der Betriebsart mit der Serieschaltung der beiden Gruppen von Zuführstationen 28 ist es nun möglich, die Wegführstation 56' zum Wegführen der fertiggestellten Druckereiprodukte 24 zu verwenden und die Wegführstation 56 zum Zwischenbearbeiten der mittels der ersten Gruppe der Zuführstationen 28 zugeführten Druckereiprodukte 24 einzusetzen, welche zu diesem Zweck im Übergabebereich 64 an den Wegförderer 58 übergeben und von diesem im Übergabebereich 66 wieder in die Aufnahmeelemente 18 zurücktransferiert werden.

Eine weitere Möglichkeit besteht darin, dass die Vorrichtung gemäss Fig. 1 in der Art von zwei voneinander unabhängigen Produktionsstrassen betrieben wird. In diesem Fall werden beide Wegführstationen 56 und 56' zum Wegfördern der hergestellten Druckereiprodukte 24 verwendet, welche - in Umlaufrichtung U gesehen - von den stromaufwärts gelegenen Zuführstationen 28 den Aufnahmeelementen 18 wahlweise nicht geöffnet und/oder geöffnet zugeführt worden sind.

Mögliche Ausbildungsformen von besonders geeigneten Aufnahmeelementen 18 sind in der zeitgleichen EP 1 351 875 A offenbart.

Bei den in den Fig. 4 und 5 gezeigten Aufnahmeelementen 18 ist das Stützelement 20 durch ein Flachblech gebildet, das unten das Bodenelement 22 bildend umgebogen ist. Am in der Fig. 4 linken Ende des Aufnahmeelements 18 sind das Stützelement 20 und das Bodenelement 22 mittels eines Anschlagelements 68 miteinander verbunden. Oberhalb des Anschlagelements 68 ist das Stützelement 20 stufenartig ausgebildet, wodurch eine seitliche Zugriffsmöglichkeit für die Greifer eines Greifertransporteurs zu den dem Aufnahmeelement 18 zugeführten Druckereiprodukten gegeben ist; siehe Fig. 16. Im Anschluss an die Stufe verläuft die Oberkante des Stützelements 20 zuerst parallel zum Bodenelement 22, dann schräg ansteigend bis zum obenliegenden Endbereich des Stützelements 20. In diesem oberen Endbereich ist am Stützelement 20 ein Tragarm 70 um eine rechtwinklig zum Stützelement 20 verlaufende Achse 70' drehbar gelagert. Am Tragarm 70 ist ein Abweiseelement 72 um eine parallel zur Ebene des Stützelements 20 verlaufende Achse 72' in der Art einer Klappe schwenkbar gelagert. Die Klappe ist von einer in der Fig. 4 und in der Fig. 5 - siehe das Aufnahmeelement 18 ganz links und jenes in der Mitte - gezeigten Ablenkposition 74 in eine in der Fig. 5 ganz rechts gezeigte Ruheposition 74' und wieder zurück um die Achse 72' verschwenkbar. Weiter ist es um die Achse 70' aus der in der Fig. 4 hinausgezogenen Linie und in der Fig. 5 - Aufnahmeelement links und Aufnahmeelement in der Mitte - von einer Ablegeposition 76, in welcher die Achse 72' wenigstens annähernd parallel zum Bodenelement 22 verläuft, in eine Absenkposition 76' verschwenkbar, welche in Fig. 5 beim Aufnahmeelement 18 ganz rechts gezeigt ist. Der Querschnitt des Abweiseelements 72 entspricht einem auf dem Kopf stehenden V.

Bei in Ablegeposition 76 sich befindendem Tragarm 70 und in Ablenkposition 74 verschwenktem Abweiseelement 72 bildet dieses die sattelförmige Auflage 26. Weiter übergreift es mit einem Abweissteg 78 das Stützelement 20 und steht bezüglich diesem in Richtung des Bodenelementes 22 vor. Der Abweissteg 78 des Abweiseelements 72 stellt sicher, wie dies in der Fig. 5 beim Aufnahmeelement 18 ganz links gezeigt ist, dass bei Zuführstationen 28 dem Aufnahmeelement 18 in Zuführrichtung Z zugeführte Druckereiprodukte 24 - es kann sich dabei auch um gefaltete, nicht geöffnete Druckereiprodukte 24 handeln - derart vom Stützelement 20 abgelenkt werden, dass sie mit bereits früher zugeführten Druckereiprodukten 24 nicht in Konflikt kommen und es auf der dem Stützelement 20 abgewandten Seite der bereits aufgenommenen Druckereiprodukte 24 positioniert. Diese Abweisfunktion wird auch beim rittlingsweisen Ablegen von gefalteten und geöffneten Druckereiprodukten 24 erfüllt, wie das beim in der Fig. 5 in der Mitte gezeigten Aufnahmeelement 18 angedeutet ist. Dort ist das strichpunktiert gezeigte vorgängig von der Klammer 32 gehaltene und mittels des Öffnungselements 52 geöffnete Druckereiprodukt 24 bei einer Zuführstation 28 auf die Auflage 26 abgelegt worden, wie dies mit einer ausgezogenen Linie dargestellt ist. Der mittels des Abweiseelements 72 abgelenkte Teil dieses Druckereiprodukts 24 überdeckt die früher zugeführten und nebeneinander liegenden Druckereiprodukte 24.

Um das rittlings auf die Auflage 26 abgelegte Druckereiprodukt 24 gleich auszurichten wie die in das Aufnahmeelement 18 bereits früher eingeführten Druckereiprodukte 24, wird das Abweiseelement 72 um die Achse 70 in die Ruheposition 74' verschwenkt, die in der Fig. 4 mit strichpunktierten Linien und in der Fig. 5 im Aufnahmeelement ganz rechts hinausgezogenen Linien gezeigt ist. Bevor diese Verschwenkung erfolgen kann, ist jedoch das Abweiseelement 72 aus der Ablenkposition 74 in die Ruheposition 74' zu verschwenken, so dass das Abweiseelement 74 auf der dem Bodenelement 22 abgewandten Seite des Stützelements 20 zu liegen kommt.

Beim Absenken des Abweiseelements 72 in die Ruheposition 74' wird einerseits das auf ihm aufliegende Druckereiprodukt 24 in Pfeilrichtung A gegen das Anschlagelement 68 bewegt und kommt es andererseits mit seiner untenliegenden Kante auf dem Bodenelement 22 zur Anlage.

Wie dies insbesondere der Fig. 4 entnehmbar ist, weist der Tragarm 70 am von der Achse 70' entfernteren Ende des Abweiseelements 72 ein weiteres Anschlagelement 68' auf. Dieses verhindert, dass rittlingsweise auf die Auflage 26 abgelegte Druckereiprodukte 24 infolge der schräg nach unten fallend angeordneten Auflage 26 nicht von dieser abgleiten können.

Jedes in den Fig. 4 und 5 gezeigte Aufnahmeelement 18 ist von einem Wagen 80 getragen, welcher in bekannter Art und Weise in einer im Querschnitt C-förmigen Führungsschiene 82 frei beweglich geführt ist. Vom Wagen 80 steht ein Stützarm 84 ab, an welchem einerseits das Aufnahmeelement 18 um eine rechtwinklig zum Stützelement 20 verlaufende Schwenkachse 86 gelagert ist und welches andererseits eine kanalartige Abstützung 88 für das Stützelement 20 und das Bodenelement 22 bildet, an welchem das Aufnahmeelement 18 üblicherweise und insbesondere beim Vorbeibewegen an die Zuführstationen 28 anliegt. Die Schwenkachse 86 liegt vorzugsweise in einer in Umlaufrichtung U verlaufenden Vertikalebene und kann auch in Umlaufrichtung U verlaufen.

Die Aufnahmeelemente 18 können um die Schwenkachse 86 verschwenkt werden, um einerseits das Bewegen der Druckereiprodukte 24 in Richtung A gegen die Anschlagelemente 68, 68' zu erwirken, oder andererseits, die Druckereiprodukte 24 zu übergeben, wie dies weiter hinten anhand der Fig. 15 bis 17 gezeigt und zu beschreiben sein wird.

In der Fig. 4 ist ebenfalls eine Klammer 32 gezeigt, die mit ihren Klammerzungen 32' ein strichpunktiert angedeutetes Druckereiprodukt 24 hält. Wie angedeutet, kann dieses unterschiedliche Formate aufweisen, wobei die Seitenkante 46 sich bezüglich des Aufnahmeelements 18 in derselben seitlichen Ausrichtung befindet. Bei gefalteten Druckereiprodukten ist die Falzkante 44, in Zuführrichtung Z gesehen, nachlaufend. In der Fig. 4 befindet sich das bei dieser Ausführungsform an der Klammer 32 angeordnete Öffnungselement 52 in aktiver Stellung und hält das zuzuführende Druckereiprodukt 24 offen, wie dies in der Fig. 5 beim mittleren Aufnahmeelement 18 angedeutet ist. Sind dem Aufnahmeelement 18 Druckereiprodukte 24 in nicht geöffneter Stellung zuzuführen, ist das Öffnungselement 52 mittels eines Steuerorgans 90 translatorisch oder rotatorisch aus dem Bereich der Druckereiprodukte 24 verbracht. Der Vollständigkeit halber sei erwähnt, dass alle Bewegungen im Zusammenhang mit dem Aufnahmeelement 18 gemäss den Fig. 4 und 5 mittels Steuerorganen, wie gesteuerte Kulissen und dergleichen, ausgelöst und durchgeführt werden können. In bevorzugter Weise sind die bewegbaren Elemente, beispielsweise mittels Federn, in Richtung der einen Stellung bzw. Position vorgespannt, so dass sie mittels den Steuerorganen nur in Gegenrichtung bewegt werden müssen.

Bei der in den Fig. 6 bis 8 gezeigten Ausbildungsform der Vorrichtung sind die Aufnahmeelemente 18 der Verarbeitungsfördereinrichtung 10 sehr einfach ausgebildet, sie weisen ein im wesentlichen rechteckförmiges Stützelement 20 aus Blech auf, welches durch Umbiegen auch das Bodenelement 22 bildet. Der obenliegende Rand des Stützelements 20 bildet die Auflage 26 für die rittlingsweise Aufnahme von gefalteten Druckereiprodukten 24. Auf der in der Fig. 6 unteren und in der Fig. 7 linken Seite des Aufnahmeelements 18 ist das Stützelement 20 mit dem Bodenelement 22 mittels eines Anschlagelements 68 verbunden. Auf der gleichen Seite steht ein weiteres Anschlagelement 68' über die Auflage 26 vor. Benachbart zum Anschlagelement 68 ist das Stützelement 20 um eine rechtwinklig zu diesem verlaufende Schwenkachse 86 schwenkbar gelagert, welche ihrerseits an einem Stützarm 84 befestigt ist. Dieser steht auslegerartig an einer Abstützung 88 für das Aufnahmeelement 18 ab, welche ihrerseits an einem individuellen, in der Führungsschiene 82 geführten Wagen 80 befestigt ist. Wie in der Fig. 7 mit dem Pfeil B angedeutet, ist das Aufnahmeelement 18 aus der dort gezeigten Stellung, welche es beim Vorbeibewegen an den Zuführstationen 28 einnimmt, verschwenkbar, um ein Ausrichten der dem Aufnahmeelement 18 zugeführten Druckereiprodukte 24 am Anschlagelement 68 und/oder weiteren Anschlagelementen 68' durch Bewegen in Pfeilrichtung A zu gewährleisten, oder die Druckereiprodukte 24 in einer der Wegförderstationen 56, 56' dem Wegförderer 58 zu übergeben.

In der fig. 6 ist weiter eine Zuführstation 28 teilweise gezeigt. Der Zuförderer 38 bringt die Druckereiprodukte 24 in Schuppenformation S in Richtung Z' zu den Klammern 32, die an der glockenartig ausgebildeten Tragscheibe 34 in Richtung der Drehachse 34' verschiebbar angeordnet sind. Zum Erfassen jeweils eines Druckereiprodukts 24 wird die betreffende Klammer 32 entgegen der Richtung Z' ausgefahren und bleibt dann in dieser Stellung bis zur Abgabe des betreffenden Druckereiprodukts 24 an das zugeordnete Aufnahmeelement 18. Gleichzeitig mit dem Öffnen der Klammer 32 wird diese in Rrichtung Z aus dem Bereich des Druckereiprodukts 24 zurückgezogen. Von den Klammern 32 gehalten werden die Druckereiprodukte 24 um die Achse 34' um etwa 180° gedreht.

Der Zuführstation 28 ist eine Abweiseeinrichtung 92 zugeordnet, die an einer um Kettenräder 94 geführten Kette 96 im Abstand der Aufnahmeelemente 18 angeordnete Abweiseelemente 72 aufweist. Der aktive Trum der Kette 96 verläuft unterhalb der Tragscheibe 34 parallel zur Führungsschiene 82 der Aufnahmeelemente 18. Die Kette 96 ist mit gleicher Geschwindigkeit wie die Aufnahmeelemente 18 beim Vorbeibewegen an der Zuführstation 28 derart angetrieben, dass mit jedem Aufnahmeelement 18 ein Abweiseelement 72 zusammenfällt und diese sich synchron an der Zuführstation 28 vorbeibewegen. Jedes Abweiseelement 72 ist schlittenartig an einem an der Kette 96 befestigten Führungsschaft 98, es kann sich auch um zwei Führungsschäfte oder eine andersartig ausgebildete Führung handeln, rechtwinklig zur Kette 96 und in horizontaler Richtung verschiebbar gelagert. Das einen auslegerartig ausgebildeten Abweisesteg 78, der wenigstens annähernd parallel zur auflage 26 angeordnet ist, aufweisende Abweiseelement 72 wird beim Erreichen des aktiven Trums von einer bezüglich des Kettenrundlaufs zurückgezogenen Ruheposition 74' in radialer Richtung gegen aussen in die Ablenkposition 74 gefahren. Nach dem Passieren der Zuführstation 28 und vor dem oder beim Erreichen des stromabwärts liegenden Endes des aktiven Trums wird das Abweiseelement 72 wieder in die Ruheposition 74' zurückgezogen. Es ist auch möglich, die Abweiselemente 72 individuell anzusteuern.

Wie dies insbesondere der Fig. 8 entnehmbar ist, lenkt das Abweiseelement 72 dem Aufnahmeelement 18 zugeführte, nicht geöffnete, Druckereiprodukte 24 derart um, dass sie neben bereits im Aufnahmeelement 18 befindlichen Druckereiprodukten 24 positioniert werden. Gefaltete und geöffnete Druckereiprodukte 24 kommen, wie dies insbesondere der Fig. 7 entnehmbar ist, rittlings auf das Abweiseelement 72 und die Auflage 26 am Stützelement 22 zur Auflage. Dabei wird der dem Bodenelement 22 zugewandte Teil des Druckereiprodukts 24 derart ausgelenkt, dass es auf der dem Stützelement 20 abgewandten Seite bereits aufgenommener Druckereiprodukte 24 positioniert wird; siehe Fig. 8 das strichpunktiert angedeutete Druckereiprodukt 24. Durch das Zurückziehen des Abweiseelements 72 in die Ruheposition 74' gibt es das betreffende Druckereiprodukt 24 frei, welches nun vollständig auf der Auflage 26 zur Anlage gelangt.

Mit der in den Fig. 6 bis 8 gezeigten Ausbildungsform ist es möglich, neben ein rittlings auf die Auflage 26 abgelegtes Druckereiprodukt 24 weitere Druckereiprodukte 24 abzulegen und diese dann wiederum mittels eines gefalteten und geöffneten Druckereiprodukts 24 zu umfassen.

Wie dies Fig. 11 zeigt, kann der Führungsschaft 98 am Stützelement 20 befestigt sein, so dass jedes Aufnahmeelement 28 ein eigenes Abweiseelement 72 aufweist, das in gleicher Art und Weise wie in den Fig. 6 bis 8 gezeigt und weiter oben beschrieben, funktioniert und von der Ruheposition 74' in die Ablenkposition 74 und wieder zurück verschiebbar ist.

Bei der in den Fig. 9 und 10 gezeigten Ausbildungsform ist das Abweiseelement 72, welches die gleiche Form aufweist wie in den Ausbildungsformen gemäss den Fig. 6 bis 8, 11 und 12, auf der den Anschlagelementen 68, 68' abgewandten Seite am Stützelement 20 fest angeordnet. Der Abstand zwischen dem Anschlagelement 68' und dem freien Ende des Abweissteges 78, gemessen in Längsrichtung des Aufnahmeelements 18 ist in diesem Fall jedoch grösser als die Länge des Falzes 44 der grössten zu verarbeitenden Druckereiprodukte 24. Die Zuführstationen 28 führen alle Druckereiprodukte 24 derart zu, dass sie mit ihrer Seitenkante 46 im Bereich des Abweissteges 78 zu liegen kommen. Die Funktionsweise dieser Ausbildungsform des Abweiseelements 72 ist genau gleich wie weiter oben beschrieben. Um jedoch die rittlingsweise abgelegten gefalteten Druckereiprodukte 24 in Pfeilrichtung A vom Abweiseelement 72 wegzubringen, wird jeweils nach dem Ablegen eines Druckereiprodukts 24 das Aufnahmeelement 18 in Pfeilrichtung B verschwenkt, so dass die Druckereiprodukte 24 bis zur Anlage an den Anschlagelementen 68, 68' gleiten. Anschliessend werden die Aufnahmeelemente 18 wieder in die in der Fig. 9 gezeigte Lage zurückverbracht.

Die Fig. 13 und 14 zeigen ein der Ausführungsform gemäss den Fig. 4 und 5 sehr ähnliches Aufnahmeelement 18. Der am Stützelement 20 um die Achse 70' verschwenkbare Tragarm 70 bildet die sattelförmige Auflage 26. Er ist von der in der Fig. 13 strichpunktiert angedeuteten Ablegeposition 76 in die gestrichelt angedeutete Absenkposition 76' absenkbar. Beim Vorbeibewegen an den Zuführstationen 28 befindet sich der Tragarm 70 in Ablegeposition 76. Das Abweiseelement 72 ist nun im Gegensatz zur Ausbildungsform gemäss den Fig. 4 und 5 nicht am Tragarm 70 angeordnet, sondern gleich ausgebildet wie in den Fig. 11 und 12 gezeigt. Der Führungsschaft 98, an welchem das Abweiseelement 72 verschiebbar gelagert ist, ist am Stützelement 20 befestigt. Der Abweissteg 78 des Abweiseelements 72 sorgt wiederum dafür, dass die zugeführten Druckereiprodukte 24 neben die bereits abgelegten Druckereiprodukte 24 zu liegen kommen. Sind gefaltete Druckereiprodukte 24 rittlings abzulegen, kommen diese auf den Abweissteg 78 und die vom Tragarm 70 gebildete Auflage 26 zur Anlage. Durch Zurückbewegen des Abweiseelements 72 in die Ruheposition 74' kommt dann das betreffende Druckereiprodukt 24 vollständig auf die Auflage 26 zur Anlage. Durch Absenken des Tragarms 70 in die Absenkposition 76' wird es nun ermöglicht, alle Druckereiprodukte 24, nämlich die in das Aufnahmeelement 18 eingeführten und die darauf abgelegten bezüglich des Bodenelements 22 und das Anschlagelement 68, auszurichten.

Fig. 15 zeigt ein Aufnahmeelement 18, wie im Zusammenhang mit den Fig. 7 und 8 beschrieben, in einem Übernahmebereich 64 zum Übergeben der dem Aufnahmeelement 18 zugeführten Druckereiprodukte 24 an ein Wegförderelement 62 des Wegförderers 58 einer Wegführstation 56 bzw. 56'. Die Anschlagelemente 68, 68' sind am Stützelement 20 derart bewegbar gelagert, dass sie aus dem Einwirkbereich auf die Druckereiprodukte 24 bringbar sind, wie dies anhand des Doppelpfeils am Beispiel des weiteren Anschlagelements 68' angedeutet ist. Das Wegförderelement 62 ist im wesentlichen gleich ausgebildet wie das Aufnahmeelement 18. Es weist ebenfalls ein wenigstens annähernd rechteckiges Stützelement 20, ein Bodenelement 22 und Anschlagelemente 68, 68' auf.

Für die Übergabe der Druckereiprodukte 24 wird das Aufnahmeelement 18 der Verarbeitungsfördereinrichtung 10 um die Schwenkachse 86 derart verschwenkt, dass die auf die Druckereiprodukte 24 wirkende Schwerkraft die Reibungskraft zwischen den Druckereiprodukten 24 und dem Aufnahmeelement 18 überwindet. Das Wegförderelement 62 ist mit im wesentlichen gleicher Schräglage angeordnet, jedoch derart schräg unterhalb des Aufnahmeelements 18 positioniert, dass die Bodenelemente 22 des Aufnahmeelements 18 und des Wegförderelements 62 sowie die Auflagen 26 an den Stützelementen 20 des Aufnahmeelements 18 und des Wegförderelements 62 wenigstens annähernd miteinander fluchten. In bevorzugter Weise sind das Bodenelement 22 und die Auflage 26 des Wegförderelements 62 etwas unterhalb der durch das Bodenelement 22 und das Auflageelement 26 des Aufnahmeelements 18 definierten Geraden angeordnet. Bei fluchtender Anordnung des Aufnahmeelements 18 und des Wegförderelements 62 werden die Anschlagelemente 68, 68' aus dem Einwirkbereich auf die Druckereiprodukte 24 verbracht, wonach die Druckereiprodukte 24 in Pfeilrichtung A selbständig auf das Wegförderelement 62 gleiten, wie dies anhand der strichpunktiert angedeuteten Druckereiprodukte gezeigt ist.

Fig. 16 zeigt ein Aufnahmeelement gemäss den Fig. 4 und 5 in einem Übernahmebereich 64 eines Wegförderers 58. Dieser ist als Greifertransporteur ausgebildet und weist an schienengeführten Wagen 80' angeordnete gesteuerte Greiferzungen 100 auf. Vor dem Erreichen des Übernahmebereichs 64 ist der Tragarm 70 in die Absenkposition 76' verschwenkt worden, so dass alle Druckereiprodukte 24 bezüglich des Bodenelements 22 und dem Anschlagelement 68 ausgerichtet sind. Fig. 16 zeigt jedoch dazu eine Ausnahme die dann eintritt, wenn ein gefaltetes Druckereiprodukt 24 rittlingsweise auf ein anderes Druckereiprodukt 24 grösseren Formates abgelegt worden ist. In diesem Fall wird das kleinerformatige Druckereiprodukt 24 über das grossformatigere Druckereiprodukt 24 bezüglich des Bodenelements 22 und direkt bezüglich des Anschlagelements 68 ausgerichtet. Für die Übergabe der Druckereiprodukte 24 an den Wegförderer 58 wird das Aufnahmeelement 18 wiederum um die Schwenkachse 86 in eine grössere Schräglage verschwenkt. Das Aufnahmeelement 18 und der Wegförderer 58 sind dabei derart aufeinander ausgerichtet, dass die Greiferzungen 100 die Druckereiprodukte 24 von der Seite des Anschlagelements 68 her fassen und zwar in jener Ausnehmung im Stützelement 20, welche durch die stufenartige Form gebildet ist. Ist das Anschlagelement 68 bewegbar ausgebildet, kann der Wegförderer 58 die erfassten Druckereiprodukte 24, beispielsweise in horizontaler Richtung, wegführen. Ist jedoch das Anschlagelement 68 unbeweglich, muss die Wegförderbahn 60 bezüglich der Umlaufbahn 12 der Aufnahmeelemente 18 nach dem Schliessen der Greiferzungen 100 in einer Steigung verlaufen, um die Druckereiprodukte 24 aus dem Aufnahmeelement 18 anzuheben.

Fig. 17 zeigt eine Ausbildungsform des Wegförderers 58, bei welchem die Wegförderelemente 62 als im Querschnitt V-förmige Aufnahmetaschen ausgebildet sind. Der Taschenboden verläuft schräg abfallend in Richtung zur Verarbeitungsfördereinrichtung 10 hin, ist jedoch tiefer als diese angeordnet. Am untenliegenden seitlichen Ende weisen die Wegförderelemente 26 ein Seitenanschlagelement 102 auf. Im Übernahmebereich 64 ist wiederum das Aufnahmeelement 18, welches im vorliegenden Fall gleich ausgebildet ist wie das Aufnahmeelement 18 der Fig. 16, auf das betreffende Wegförderelement 62 ausgerichtet und zwar derart, dass es beim Verschwenken um die Schwenkachse 86 in das Wegförderelement 62 eingreifen kann. Um bei dieser Schwenkbewegung das Abrutschen rittlings aufgelegter Druckereiprodukte 24 zu verhindern, kann der Tragarm 70 in Ablegeposition 76 verbleiben. Bei dieser Art der Übergabe werden die Druckereiprodukte 24 derart gewendet, dass die im Bereich der Verarbeitungsfördereinrichtung 10 obenliegenden Kanten im Wegführförderer 58 untenliegend sind. Nach der Übergabe der Druckereiprodukte 24 wird das Aufnahmeelement 18 wieder zurückverschwenkt, bis es an der Abstützung 88 anliegt. Das Wegförderelement 62 ist am zugeordneten Wagen 80' in gleicher Weise um eine Schwenkachse 86' schwenkbar gelagert, wie dies für das Aufnahmeelement in den Fig. 4 und 5 der Fall ist. Um die Übernahme der Druckereiprodukte 24 zu ermöglichen, ist es denkbar, das Wegförderelement 62 auf das Aufnahmeelement 18 zuzubewegen und dann wieder zurück zu verschwenken, bis es wieder an der Abstützung anliegt. Die Wegförderelemente 62 können zum Abgeben der Druckereiprodukte 24, beispielsweise in einen Übergabebereich 66, um ihre Schwenkachse 86 derart verschwenkt werden, dass die Druckereiprodukte 24 aus ihnen herausfallen. Die Übergabe kann auch analog Fig. 15 erfolgen.

Selbstverständlich können die Zuführstationen 28 und insbesondere die Öffnungseinrichtungen 50 unterschiedlich ausgebildet sein. So ist es denkbar, bekannte Anleger zu verwenden, die - wo gewünscht - mit einer ein- und ausschaltbaren Öffnungseinrichtung versehen sind. Wesentlich ist, dass Druckereiprodukte 24 in nicht geöffnetem als auch in geöffnetem Zustand den Aufnahmeelementen 18 zugeführt werden können. Auch die Aufnahmeelemente und Abweiseelemente können unterschiedlich ausgebildet sein oder eine Kombination der verschiedenen gezeigten Ausführungsformen bilden.

Abweiseinrichtungen 92, wie in den Fig. 6 bis 8 gezeigt, können nach Bedarf auch nur jenen Zuführstationen 28 zugeordnet sein, wo sie benötigt werden.

## Patentansprüche

1. Vorrichtung zum verarbeiten von Druckereiprodukten, mit einer Vielzahl von hintereinander angeordneten, in einer Umlaufrichtung (U) entlang einer Umlaufbahn (12) bewegten, ein Stützelement (20), ein Bodenelement (22) und eine sattelförmige Auflage (26) aufweisenden Aufnahmeelementen (18), wobei das Stützelement (20) und das Bodenelement (22) Druckereiprodukte (24) seitlich bzw. von unten abzustützen und die Auflage (26) gefaltete Druckereiprodukte (24) rittlingsweise aufzunehmen imstande sind, mehreren Zuführstationen (28) zum Zuführen von Druckereiprodukten (24) in die an ihnen vorbeibewegten Aufnahmeelemente (18), wenigstens einer Zuführstation (28) mit einer Öffnungseinrichtung (50), wobei diese Zuführstation zum Öffnen und rittlingsweisen Ablegen von zuzuführenden gefalteten Druckereiprodukten (24) auf die Auflagen (26) imstande ist, und wenigstens einer Wegführstation (56, 56'), **dadurch gekennzeichnet, dass** zwei Wegführstationen (56, 56') vorhanden sind, zwischen welchen jeweils mindestens zwei der Zuführstationen (28) angeordnet sind und wenigstens die eine der Wegführstationen (56, 56') inaktivierbar ist, die Öffnungseinrichtung (50) zum wahlweisen Öffnen von zuzuführenden gefalteten Druckereiprodukten (24) ein- und ausschaltbar ausgebildet ist, und die die Öffnungseinrichtung (50) aufweisende Zuführstation (28) dazu bestimmt ist, Druckereiprodukte (24) wahlweise in die Aufnahmeelemente (18) einzuführen oder bei eingeschalterer Öffnungseinrichtung (50) gefaltete Druckereiprodukte (24) geöffnet rittlingsweise auf die Auflagen (26) abzulegen.

2. Vorrichtung nach Anspruch 1, **dadurch gekennzeichnet, dass** die Zuführstationen (28) alle gefalteten Druckereiprodukte (24) mit nachlaufender Falzkante (44) den Aufnahmeelementen (18) zuführen.

3. Vorrichtung nach Anspruch 1 oder 2, **dadurch gekennzeichnet, dass** die Zuführstationen (28) alle Druckereiprodukte (24) mit gleicher seitlicher Ausrichtung bezüglich der Aufnahmeelemente (18) diesen zuführen.

4. Vorrichtung nach einem der Ansprüche 1 bis 3, **dadurch gekennzeichnet, dass** jedem Aufnahmeelement (18) zumindest bei den Zuführstationen (28) ein Abweiseelement (72) zugeordnet ist, das im wesentlichen mit der gleichen Geschwindigkeit wie das Aufnahmeelement (18) und in Umlaufrichtung (U) bewegt wird und das ein dem Aufnahmeelement (18) zugeführtes Druckereiprodukt (24) derart abzulenken imstande ist, dass wenigstens ein Teil des zugeführten Druckereiprodukts (24) auf der dem Stützelement (20) abgewandten Seite bereits aufgenommener Druckereiprodukte (24) positioniert wird.

5. Vorrichtung nach Anspruch 4, **dadurch gekennzeichnet, dass** jedes Aufnahmeelement (18) ein Abweiseelement (72) aufweist.

6. Vorrichtung nach Anspruch 4 oder 5, **dadurch gekennzeichnet, dass** das Abweiseelement (72) eine wenigstens annähernd parallel zur Auflage (26) verlaufende Abweisefläche (78) aufweist, die von einer durch das Stützelement (20) definierten Anlageebene beabstandet ist.

7. Vorrichtung nach Anspruch 5 oder 6, **dadurch gekennzeichnet, dass** das Abweiseelement (72) relativ zum Aufnahmeelement (18) wenigstens zwischen einer Ablenkposition (74), in der es Druckereiprodukte (24) abzulenken imstande ist, und einer Ruheposition (74'), in der es Druckereiprodukte (24) nicht abzulenken imstande ist, beweglich ist.

8. Vorrichtung nach Anspruch 7, **dadurch gekennzeichnet, dass** das Abweiseelement (72) linear in einer im wesentlichen parallel zur Auflage (26) verlaufenden Richtung zwischen der Ablenkposition (74) und der Ruheposition (74') verschiebbar ist und/oder um eine im wesentlichen rechtwinklig zum Stützelement (20) verlaufende Achse (70') zwischen diesen Positionen (74, 74') verschwenkbar ist.

9. Vorrichtung nach einem der Ansprüche 1 bis 8, **dadurch gekennzeichnet, dass** das Aufnahmeelement (18) einen Anschlag (68, 68') aufweist, mit dem wenigstens rittlings auf der Auflage (26) aufliegende Druckereiprodukte (24) bei einer Bewegung in Richtung (A) der eine Schräglage aufweisenden Auflage (26) gestoppt werden.

10. Vorrichtung nach einem der Ansprüche 1 bis 9, **dadurch gekennzeichnet, dass** das Aufnahmeelement (18) um eine im wesentlichen rechtwinklig zum Stützelement (20) oder wenigstens annähernd parallel zur Umlaufbahn (12) verlaufende Achse (86) verschwenkbar ist.

11. Vorrichtung nach einem der Ansprüche 1 bis 10, **dadurch gekennzeichnet, dass** wenigstens eine der Wegführstationen (56, 56') einen Wegförderer (58) mit hintereinander angeordneten, in einer Wegförderrichtung und entlang einer Wegförderbahn (60) bewegte Wegförderelemente (62) aufweist, welche in einem Übernahmebereich (64) von den Aufnahmeelementen (18) die diesen zugeführten Druckereiprodukte (24) übernehmen.

12. Vorrichtung nach Anspruch 11, **dadurch gekennzeichnet, dass** der Wegförderer (58) dazu imstande ist, die in Übernahmebereich (64) übernommenen Druckereiprodukte (24), vorzugsweise in einem vom Übernahmebereich (64) beabstandeten Übergabebereich (66) wieder den Aufnahmeelementen (18) abzugeben.

13. Vorrichtung nach einem der Ansprüche 1 bis 12, **dadurch gekennzeichnet, dass** jeder Zuführstation (28) eine ein- und ausschaltbare Öffnungseinrichtung (50) zugeordnet ist.

14. Vorrichtung nach einem der Ansprüche 1 bis 13, **dadurch gekennzeichnet, dass** jede der Zuführstationen (28) eine Anzahl Klammern (32), die an einer um ihre Drehachse drehend angetriebenen glockenartig geformten Tragscheibe (34) entlang dem Umfang gleichmässig verteilt angeordnet sind, und einen Zuführförderer (38) aufweist, wobei die Drehrichtung und Drehgeschwindigkeit der Tragscheiben (34) sowie die Anordnung der Klammern (32) an diesen derart gewählt sind, dass mit jedem an den Zuführstationen (28) vorbeibewegten Aufnahmeelement (18) eine Klammer (32) zusammentrifft, und wobei die Zuführförderer (38) dazu bestimmt sind, die Druckereiprodukte den Klammern (32) derart zuzuführen, daß diese die Druckereiprodukte, in Zuführrichtung (Z') gesehen, an einer Seitenkante fassen können.

15. Verwendung einer Vorichtung nach einem der Ansprüche 1 bis 14, zum gleichzeitigen Herstellen unterschiedlicher Zwischen- oder Endprodukten durch unterschiedliches Zusammenbringen der zugeführten Druckereiprodukte (24).

## Claims

1. Apparatus for processing printed products, having a large number of holding elements (18) which are arranged one after another, moved along a circulation path (12) in a circulation direction (U) and have a supporting element (20), a base element (22) and a saadle-like support (26), the supporting element (20) and the base element (22) being able to support printed products (24) laterally or from below, and the support (26) being able to receive folded printed products (24) astride it, a plurality of feed stations (28) for feeding printed products (24) into the holding element (18) moved passed them, at least one feed station (28) having an opening device (50), this feed station being able to open folded printed products (24) that are to be fed and to deposit them astride the supports (26), and at least one output station (56, 56'), **characterized in that** there are two output stations (56, 56'), between which in each case at least two of the feed stations (28) are arranged, and at least one of the output stations (56, 56') can be inactivated, the opening device (50) is designed such that it can be switched on and off for the optional opening of folded printed products (24) to be fed, and the feed station (28) which has the opening device (50) is intended to introduce printed products (24) as desired into the holding elements (18) or to deposit folded printed products (24) which have been opened with the opening device (50) switched on astride the supports (26).

2. Apparatus according to Claim 1, **characterized in that** the feed stations (28) feed all the folded printed products (24) to the holding elements (18) with the folded edge (44) trailing.

3. Apparatus according to Claim 1 or 2, **characterized in that** the feed stations (28) feed all the printed products (24) to the holding elements (18) with the same lateral alignment with respect to said elements.

4. Apparatus according to one of Claims 1 to 3, **characterized in that** each holding element (18), at least in the feed stations (28), is assigned a deflection element (72), which is moved at substantially the same speed as the holding element (18) and in the circulation direction (U) and is able to deflect a printed product (24) fed to the holding element (18) in such a way that at least part of the printed product (24) fed in is positioned on the side of printed products (24) already held that faces away from the supporting element (20).

5. Apparatus according to Claim 4, **characterized in that** each holding element (18) has a deflection element (72).

6. Apparatus according to Claim 4 or 5, **characterized in that** the deflection element (72) has a deflection surface (78) which runs at least approximately parallel to the support (26) and which is spaced apart from a contact plane defined by the supporting element (20).

7. Apparatus according to Claim 5 or 6, **characterized in that** the deflection element (72) can be moved relative to the holding element (18), at least between a deflection position (74), in which it is able to deflect printed products (24), and a rest position (74'), in which it is not able to deflect printed products (24).

8. Apparatus according to Claim 7, **characterized in that** the deflection element (72) can be displaced linearly, in a direction running substantially parallel to the support (26), between the deflection position (74) and the rest position (74') and/or can be pivoted between these positions (74, 74') about an axis (70') running substantially at right angles to the supporting element (20).

9. Apparatus according to one of Claims 1 to 8, **characterized in that** the holding element (18) has a stop (68, 68'), with which at least printed products (24) resting astride the support (26) are stopped during a movement in the direction (A) of the support (26) which has an oblique position.

10. Apparatus according to one of Claims 1 to 9, **characterized in that** the holding element (18) can be pivoted about an axis (86) running substantially at right angles to the supporting element (20) or at least approximately parallel to the circulation path (12).

11. Apparatus according to one of Claims 1 to 10, **characterized in that** at least one of the output stations (56, 56') has an output conveyor (58) with output conveying elements (62) which are arranged one after another and moved in an output conveying direction and along an output conveying path (60) and which, in an acceptance region (64), accept from the holding elements (18) the printed products (24) fed to the latter.

12. Apparatus according to Claim 11, **characterized in that** the output conveyor (58) is able to discharge the printed products (24) accepted in the acceptance region (64) to the holding elements (18) again, preferably in a transfer region (66) spaced apart from the acceptance region (64).

13. Apparatus according to one of Claims 1 to 12, **characterized in that** each feed station (28) is assigned an opening device (50) that can be switched on and off.

14. Apparatus according to one of Claims 1 to 13, **characterized in that** each of the feed stations (28) has a number of clamps (32), which are arranged distributed uniformly along the circumference of a carrier disc (34) shaped like a bell and driven in rotation about its axis of rotation, and a feed conveyer (38), the direction of rotation and rotational speed of the carrier discs (34) and the arrangement of the clamps (32) on the latter being chosen in such a way that each holding element (18) moved past the feed station (28) is met by a clamp (32), and the feed conveyor (38) being intended to feed the printed products to the clamps (32) in such a manner that the latter can grip the printed products on one side edge, as viewed in the feed direction (Z').

15. Use of an apparatus according to one of Claims 1 to 14 for the simultaneous production of different intermediate or end products by differently bringing together the printed products (24) fed in.

## Revendications

1. Dispositif pour traiter des produits d'imprimerie, comprenant une pluralité d'éléments d'accueil (18) disposés les uns derrière les autres, déplacés dans une direction circulaire (U) le long d'une trajectoire circulaire (12) et présentant un élément support (20), un élément de fond (22) et un appui en forme de selle (26), l'élément support (20) et l'élément de fond (22) étant en mesure de soutenir des produits d'imprimerie (24) latéralement ou par le dessous et l'appui (26) étant en mesure de recevoir des produits d'imprimerie (24) pliés à califourchon, plusieurs stations d'acheminement (28) pour acheminer des produits d'imprimerie (24) dans les éléments d'accueil (18) qui se déplacent devant ceux-ci, au moins une station d'acheminement (28) comprenant un dispositif d'ouverture (50), cette station d'acheminement étant en mesure d'ouvrir et de déposer à califourchon sur les appuis (26) des produits d'imprimerie (24) pliés à acheminer, et au moins une station d'enlèvement (56, 56'), **caractérisé en ce qu'**il existe deux stations d'enlèvement (56, 56') entre lesquelles sont à chaque fois disposées au moins deux des stations d'acheminement (28) et au moins l'une des stations d'enlèvement (56, 56') peut être désactivée, le dispositif d'ouverture (50) destiné à ouvrir au choix les produits d'imprimerie (24) pliés à acheminer est configuré de manière à pouvoir être activé et désactivé, et la station d'acheminement (28) qui présente le dispositif d'ouverture (50) est configurée, au choix, pour introduire les produits d'imprimerie (24) dans les éléments d'accueil (18) ou, lorsque le dispositif d'ouverture (50) est activé, pour déposer les produits d'imprimerie (24) pliés ouverts à califourchon sur les appuis (26).

2. Dispositif selon la revendication 1, **caractérisé en ce que** les stations d'acheminement (28) acheminent tous les produits d'imprimerie (24) pliés aux éléments d'accueil (18) avec l'arête de pliage (44) en arrière.

3. Dispositif selon la revendication 1 ou 2, **caractérisé en ce que** les stations d'acheminement (28) acheminent tous les produits d'imprimerie (24) aux éléments d'accueil (18) avec le même alignement latéral par rapport à ceux-ci.

4. Dispositif selon l'une des revendications 1 à 3, **caractérisé en ce qu'**à chaque élément d'accueil (18) est associé un élément de déviation (72), au moins au niveau des stations d'acheminement (28), qui est déplacé pour l'essentiel à la même vitesse que l'élément d'accueil (18) et dans la direction circulaire (U) et qui est en mesure de dévier un produit d'imprimerie (24) acheminé à l'élément d'accueil (18) de telle sorte qu'au moins une partie du produit d'imprimerie (24) est positionné sur le côté des produits d'imprimerie (24) déjà accueillis qui est à l'opposé de l'élément support (20).

5. Dispositif selon la revendication 4, **caractérisé en ce que** chaque élément d'accueil (18) présente un élément de déviation (72).

6. Dispositif selon la revendication 4 ou 5, **caractérisé en ce que** l'élément de déviation (72) présente une surface de déviation (78) qui s'étend au moins approximativement parallèlement à l'appui (26) et qui est espacée d'un plan d'appui défini par l'élément support (20).

7. Dispositif selon la revendication 5 ou 6, **caractérisé en ce que** l'élément de déviation (72) peut être déplacé par rapport à l'élément d'accueil (18) au moins entre une position de déviation (74), dans laquelle il est en mesure de dévier les produit d'imprimerie (24), et une position de repos (74') dans laquelle il n'est pas en mesure de dévier les produits d'imprimerie (24).

8. Dispositif selon la revendication 7, **caractérisé en ce que** l'élément de déviation (72) peut effectuer une translation linéaire dans une direction pour l'essentiel parallèle à l'appui (26) entre la position de déviation (74) et la position de repos (74') et/ou peut être pivoté entre ces positions (74, 74') autour d'un axe (70') pour l'essentiel perpendiculaire à l'élément support (20).

9. Dispositif selon l'une des revendications 1 à 8, **caractérisé en ce que** l'élément d'accueil (18) présente une butée (68, 68') avec laquelle les produits d'imprimerie (24) reposant au moins à califourchon sur l'appui (26) sont arrêtés lors d'un déplacement dans le sens (A) de la butée (26) qui présente une position inclinée.

10. Dispositif selon l'une des revendications 1 à 9, **caractérisé en ce que** l'élément d'accueil (18) peut pivoter autour d'un axe (86) qui s'étend pour l'essentiel perpendiculairement à l'élément support (20) ou au moins approximativement parallèlement à la trajectoire circulaire (12).

11. Dispositif selon l'une des revendications 1 à 10, **caractérisé en ce qu'**au moins l'une des stations d'enlèvement (56, 56') présente un convoyeur d'enlèvement (58) comprenant des éléments d'enlèvement (62) disposés les uns derrière les autres et déplacés dans une direction d'enlèvement le long d'une trajectoire d'enlèvement (60), lesquels prennent en charge dans une zone de prise en charge (64) les produits d'imprimerie (24) qui leurs sont acheminés par les éléments d'accueil (18).

12. Dispositif selon la revendication 11, **caractérisé en ce que** le convoyeur d'enlèvement (58) est en mesure de redéposer sur les éléments d'accueil (18) les produits d'imprimerie (24) pris en charge dans la zone de prise en charge (64), de préférence dans une zone de transfert (66) espacée de la zone de prise en charge (64).

13. Dispositif selon l'une des revendications 1 à 12, **caractérisé en ce qu'**un dispositif d'ouverture (50) activable et désactivable est associé à chaque station d'acheminement (28).

14. Dispositif selon l'une des revendications 1 à 13, **caractérisé en ce que** chacune des stations d'acheminement (28) présente un certain nombre de pinces (32) qui sont disposées sur un disque porteur (34) en forme de cloche entraîné de manière à tourner autour de son axe de rotation et réparties régulièrement le long du pourtour et un convoyeur d'acheminement (38), le sens de rotation et la vitesse de rotation des disques porteur (34) ainsi que la disposition des pinces (32) sur ceux-ci étant choisis de telle sorte qu'une pince (32) rencontre chaque élément d'accueil (18) qui passe devant les stations d'acheminement (28) et les convoyeurs d'acheminement (38) étant conçus pour acheminer les produits d'imprimerie aux pinces (32) de sorte que celles-ci, vues dans le sens de l'acheminement (Z'), puissent saisir les produits d'imprimerie au niveau d'un bord latéral.

15. Utilisation d'un dispositif selon l'une des revendications 1 à 4 pour la fabrication simultanée de différents produits semi-finis et finis par des assemblages différents des produits d'imprimerie (24) acheminés.
